# FASCICULE DE BREVET EUROPEEN

(11) **EP 1 834 551 B1**
(45) Date de publication et mention de la délivrance du brevet: **14.05.2008**
(21) Numéro de dépôt: 06111060.7
(22) Date de dépôt: 13.03.2006
(51) Int. Cl.: A47G 1/02

(54) **Miroir éclairant**
Leuchtspiegel
Illuminating mirror

(43) Date de publication de la demande: 19.09.2007
(73) Titulaire: AGC Flat Glass Europe SA, 1170 Bruxelles (BE)
(72) Inventeur: HUGUES LEFEVRE GLAVERBEL - Centre R&D, 6040 Jumet (BE)
(74) Mandataire: Decamps, Alain René François

(56) Documents cités:
- WO-A-20/04084683
- DE-U1- 9 016 695

## Description

La présente invention concerne un miroir éclairant en verre fournissant des radiations lumineuses générées sur son pourtour par des LED's dans lequel la densité des radiations est bien répartie sur l'ensemble de une zone périphérique éclairante.

On connaît un dispositif d'éclairage comprenant un panneau de support transparent en verre revêtu de bandes conductrices de l'électricité sur lesquelles sont montées des diodes électroluminescentes émettant leur lumière au travers du support transparent (brevet US 6,270,236 B1).

Ce dispositif connu apparaît toutefois comme un panneau formé d'une multitude de points lumineux très brillants au droit des diodes luminescentes séparées par des zones noires ou très sombres. Il en résulte un effet peu propice à l'utilisation du panneau dans les applications d'éclairage ou de décoration.

L'invention remédie à cet inconvénient en fournissant un miroir éclairant qui est un panneau en verre comprenant une multitude de LED's générant des radiations lumineuses dont la densité des radiations est bien répartie sur l'ensemble de la surface éclairante du panneau.

A cet effet, l'invention concerne un miroir émetteur de radiations lumineuses tel que défini dans la revendication 1.

Les revendications dépendantes définissent d'autres formes possibles de réalisation de l'invention, dont certaines sont préférées.

Outre la forte diminution, voire l'absence d'effet d'éblouissement déjà mentionné, l'invention peut aussi apporter un ou plusieurs des avantages suivants :
- meilleure répartition de la densité du rayonnement sur l'étendue de la surface éclairante du panneau ;
- possibilité de réduction du nombre de composants émetteurs de radiations ;
- simplification du système d'alimentation électrique des composants ;
- amélioration de l'esthétique du miroir.

Le miroir émetteur de radiations lumineuses selon l'invention est composé d'au moins une feuille de verre. Par feuille de verre, on entend désigner toute plaque de verre d'épaisseur pouvant varier entre 1 et 50 mm. L'épaisseur peut varier en différents points de la surface de la feuille. La surface peut être plane ou courbe. On préfère cependant des feuilles de verre planes d'épaisseur constante en tout point de la surface. Le verre peut être constitué indifféremment d'un ou plusieurs types de verres connus comme les verres sodo-calcique, les verres au bore, les verres cristallins et semi-cristallins, les verres opalins. La couleur du verre peut être neutre (verres transparents ou gris) ou plus ou moins saturée (coloration dans la masse ou en surface par une teinte pouvant aller du rouge au violet). La couleur peut être uniformément répartie sur toute la surface de la feuille ou, au contraire être localisée en une ou plusieurs zones particulières de la surface du panneau. Des feuilles de verre uniformément neutres ou colorées uniformément sur toute la surface ou la masse des feuilles sont préférées. Le verre de la feuille peut également être transparent ou au contraire, plus ou moins filtrant pour les radiations lumineuses situées en deçà et au-delà des fréquences du spectre visible.

Le miroir conforme à l'invention est aussi composé d'une pluralité de diodes électroluminescentes (« LED's ») qui génèrent des radiations lumineuses. Par radiations lumineuses, on entend aussi bien celles qui appartiennent au spectre visible que celles qui sont extérieures à celui-ci. Ces radiations peuvent être parfaitement monochromatiques ou, au contraire, se distribuer sur une ou plusieurs bandes de fréquences, contiguës ou non. Ces composants peuvent être choisis parmi les divers LED's dotés de propriétés optoélectroniques ainsi que des composants capables d'émettre des radiations étrangères à celles peuplant le spectre visible, éventuellement avec des radiations appartenant à ce spectre. Ce sont par exemple des diodes LED émettant dans le spectre visible, des diodes UV et/ou visible et/ou IR.

Les radiations lumineuses générées par les LED's ont une longueur d'onde comprise entre 200 nm et 1 mm. De préférence, les radiations lumineuses sont des radiations appartenant au spectre visible. Les radiations lumineuses peuvent aussi avantageusement comprendre au moins une partie du spectre visible et au moins une partie du spectre infrarouge et/ou ultraviolet.

Selon l'invention, les LED's sont disposées à l'intérieur du miroir, c'est-à-dire qu'elles sont disposées sur une surface interne au miroir qui n'a pas de contact avec son environnement externe.

Le miroir comprend un assemblage d'au moins une structure émettrice avec au moins une structure réfléchissante. Par structure émettrice, on entend toute structure comprenant la ou les feuilles de verre et les LED's. Par structure réfléchissante, on désigne toute structure capable de réfléchir au moins une partie des rayonnements émis par la structure émettrice. La réflexion des radiations émises peut être totale ou partielle, le reste du rayonnement étant absorbé par et/ou transmis au travers de la structure réfléchissante.

On préfère généralement des structures réfléchissantes qui présentent un facteur de réflexion lumineuse allant de 35.0 à 99.9 %.

Des exemples de structures émettrices préférées sont des feuilles de verre planes portant les LED's sur leur surface. La structure réfléchissante est une surface métallique parallèle aux structures émettrices. Les structures émettrices et réfléchissantes du miroir selon l'invention sont en contact l'une avec l'autre.

Selon l'invention, la structure émettrice est assemblée par laminage avec la structure réfléchissante.

Dans une première forme de réalisation préférée du miroir conforme à l'invention, les LED's comprennent des générateurs directionnels de radiations. On oriente ces composants de façon que la direction des radiations soit perpendiculaire ou proche de la perpendiculaire à la surface de la structure réfléchissante.

Selon une autre forme de réalisation préférée du miroir conforme à l'invention qui est compatible avec la première forme de réalisation, la structure réfléchissante est un miroir sélectionné parmi ceux comprenant une surface métallique réfléchissante. Le métal de la structure réfléchissante est avantageusement un film d'argent ou d'un alliage d'argent. Le film métallique a une épaisseur qui peut généralement aller de 70 à 120 nm.

Selon l'invention, l'assemblage laminé que constitue le miroir est muni d'un moyen de dispersion périphérique des rayonnements lumineux. Ce moyen de dispersion est une feuille de verre clair dont la surface a été matée ou sablée dans la zone périphérique, du côté extérieur de l'assemblage laminé, opposé à celui de la structure réfléchissante par rapport à la structure émettrice. Le matage peut avoir été réalisé au moyen d'une solution aqueuse d'acide fluorhydrique, par exemple.

Par zone périphérique, on entend désigner une zone plus ou moins large située en bordure du miroir entourant une zone centrale du miroir réfléchissant distinctement les images d'objets lui faisant face et au droit de laquelle le verre clair n'est ni maté ni sablé.

Dans une autre forme de réalisation du miroir selon l'invention, qui est préférée, une feuille en matière plastique choisie parmi les polyesters est laminée entre la feuille de verre de la structure émettrice sur laquelle se trouvent les LED's et la feuille de verre clair du moyen de dispersion, matée dans sa périphérie. Le polyester de la matière plastique est choisi parmi, par exemple, le polyvinylbutyral, les copolymères d'éthylène et d'acétate de vinyle et les polyéthylènetéréphtalates.

Dans cette dernière forme de réalisation, les LED's sont avantageusement alimentées en courant électrique au moyen d'une couche translucide conductrice déposée sur la feuille de verre de la structure émettrice sur laquelle se trouvent les LED's.

De préférence, des zones ont été isolées du reste de la couche conductrice par de fines bandes isolantes. Ces bandes isolantes peuvent par exemple être réalisées par ablation d'une mince bande de couche conductrice par balayage d'un rayon laser.

Les zones conductrices alimentant les LED's sont raccordées à des bandes d'alimentation (« bus bars »). Avantageusement, ces bus bars sont situées sur au moins un bord du miroir, de manière à pouvoir être dissimulées par un cadre qui recouvre les bords du miroir et comprend les câbles d'alimentation électrique des bus bars.

Un miroir éclairant selon l'invention va maintenant être décrit en détail au moyen d'un exemple illustrant l'invention, sans chercher cependant à en limiter la portée.

### Exemple : Miroir d'éclairage comprenant des LED's

La figure montre un miroir comprenant une feuille de verre clair transparent (1) de 3,15 mm d'épaisseur et un miroir traditionnel composé d'une autre feuille de verre (2) de 4mm d'épaisseur portant sur une de ses faces un film métallique (3) d'argent (argenture habituelle) de 70 à 120 nm d'épaisseur. Le film d'argent (3) est protégé contre la corrosion sur sa face externe par deux minces couches de peinture appropriée d'environ 50 µm chacune, comme dans les miroirs traditionnels.

Prise en sandwich entre les deux feuilles de verre, on trouve une couche de polyvinylbutyral (PVB) (4) de teinte claire de 0,76 mm d'épaisseur. Des LED's (5) de marque NICHIA^{®} Warm White et de type NFSL036 sont en contact avec la feuille de verre (2) et sont insérées dans la couche (4) de PVB à distance régulière de 55 mm dans les deux dimensions dans une zone périphérique d'une zone centrale réfléchissante du miroir.

Les LED's (5) sont alimentées par des bandes conductrices (8) découpées dans la couche conductrice (6) qui recouvre la surface du verre (2). Elles fournissent un flux lumineux s'étendant sur le spectre visible et qui traverse la feuille de verre clair transparent (1).

Une zone (7) du verre clair (1) est matée à l'acide fluorhydrique sur le pourtour du miroir et recouvre les LED's (5).

L'ensemble du miroir (2, 3), des LED's (5), de la couche de PVB (4) et de la feuille de verre transparent (1) est assemblé mécaniquement par les forces d'adhésion unissant les feuilles de verre (1, 2) avec la couche de PVB (4).

## Revendications

1. Miroir muni d'une zone périphérique qui est un panneau émetteur de radiations lumineuses composé d'au moins une feuille de verre et d'une pluralité de diodes électroluminescentes ou LED's disposées à l'intérieur du panneau dans la zone périphérique, **caractérisé en ce que** le miroir comprend un assemblage :
• d'au moins une structure émettrice (2,4) renfermant une ou
• plusieurs feuilles de verre (2) et les LED's (5)
• avec une structure réfléchissante (3) du rayonnement lumineux, avec une structure rayonnement lumineux, la structure émettrice (2,4) étant mécaniquement solidaire de la structure réfléchissante (3) et assemblée par laminage avec celle-ci ainsi qu'avec un moyen de dispersion périphérique constitué d'une feuille de verre clair (1) dont la surface a été matée ou sablée dans la zone périphérique (7), du côté extérieur de l'assemblage laminé (1,2,3,4), opposé à celui de la structure réfléchissante (3) par rapport a la structure émettrice (2,4).

2. Miroir selon la revendication 1, **caractérisé en ce que** les LED's sont alimentées au moyen d'une couche translucide conductrice (6) déposée sur la feuille de verre (2) de la structure émettrice (2,4) sur laquelle se trouvent les LED's (5).

3. Miroir selon la revendication 2, **caractérisé en ce que** des zone (8) ont été isolées du reste de la couche conductrice (6) par de fines bandes isolantes.

4. Miroir selon la revendication 3, **caractérisé en ce que** la structure réfléchissante (3) est une surface métallique.

5. Miroir selon la revendication 4, **caractérisé en ce que** le métal de la structure réfléchissante (3) est de l'argent ou un alliage d'argent.

6. Miroir selon une quelconque des revendications 1 à 5, **caractérisé en ce qu**'une feuille (4) en matière plastique choisie parmi les polyesters est laminée entre la feuille de verre (2) de la structure émettrice sur laquelle se trouvent les LED's (5) et la feuille de verre clair (1) du moyen de dispersion, matée dans sa périphérie (7).

7. Miroir selon la revendication 6, **caractérisé en ce que** la matière plastique est choisie parmi les polyesters.

8. Miroir selon la revendication 7, **caractérisé en ce que** le polyester est choisi parmi le polyvinylbutyral, les copolymères d'éthylène et d'acétate de vinyle et les polyéthylènetéréphtalates.

9. Miroir selon une quelconque des revendications 1 à 8, **caractérisé en ce que** les radiations lumineuses sont des radiations du spectre visible.

10. Miroir selon une quelconque des revendications 3 à 9, **caractérisé en ce que** les zones conductrices (8) alimentant les LED's (5) sont raccordées à des bandes d'alimentation, bus bars, situées sur au moins un bord du miroir, de manière à pouvoir être dissimulées par un cadre qui recouvre les bords du miroir et comprend les câbles d'alimentation électrique des bus bars.

## Claims

1. Mirror provided with a peripheral zone which is a light-radiation-emitting panel composed of at least one glass sheet and a plurality of light-emitting diodes or LEDs placed inside the panel within the peripheral zone, **characterized in that** the mirror comprises an assembly:
• of at least one emitting structure (2, 4) containing one or more glass sheets (2) and the LEDs (5)
• with a reflecting structure (3) that reflects the light radiation,
the emitting structure (2, 4) being mechanically fastened to the reflecting structure (3) and assembled, by lamination, with the latter and with a peripheral dispersion means consisting of a clear glass sheet (1), the surface of which has been frosted or sandblasted in the peripheral zone (7), on the external side of the laminated assembly (1, 2, 3, 4), the side opposite that of the reflecting structure (3) relative to the emitting structure (2, 4).

2. Mirror according to Claim 1, **characterized in that** the LEDs are supplied by means of a conducting translucent layer (6) deposited on the glass sheet (2) of the emitting structure (2, 4) on which the LEDs (5) lie.

3. Mirror according to Claim 2, **characterized in that** zones (8) have been isolated from the rest of the conducting layer (6) by thin isolating bands.

4. Mirror according to Claim 3, **characterized in that** the reflecting structure (3) is a metallic surface.

5. Mirror according to Claim 4, **characterized in that** the metal of the reflecting structure (3) is silver or a silver alloy.

6. Mirror according to any one of Claims 1 to 5, **characterized in that** a sheet (4) of plastic chosen from polyesters is laminated between the glass sheet (2) of the emitting structure, on which the LEDs (5) lie, and the sheet of clear glass (1) of the dispersion means, said sheet being frosted on its periphery (7).

7. Mirror according to Claim 6, **characterized in that** the plastic is chosen from polyesters.

8. Mirror according to Claim 7, **characterized in that** the polyester is chosen from polyvinyl butyral, ethylene/vinyl acetate copolymers and polyethylene terephthalates.

9. Mirror according to any one of Claims 1 to 8, **characterized in that** the light radiation is radiation in the visible spectrum.

10. Mirror according to any one of Claims 3 to 9, **characterized in that** the conducting zones (8) supplying the LEDs (5) are connected to busbars located on at least one edge of the mirror, so as to be able to be concealed by a frame that covers the edges of the mirror and comprises the power supply cables for the busbars.

## Patentansprüche

1. Spiegel, der mit einer Umfangszone versehen ist, welche eine Lichtstrahlen emittierende Platte ist, die aus wenigstens einer Glasscheibe und einer Mehrzahl von Elektrolumineszenzdioden oder LEDs zusammengesetzt ist, die im Inneren der Platte in der Umfangszone angeordnet sind, **dadurch gekennzeichnet, daß** der Spiegel einen Zusammenbau umfaßt:
• aus wenigstens einer emittierenden Struktur (2, 4), welche eine oder mehrere Glasscheibe(n) bzw. -blatt/blätter (2) und LEDs (5) umschließt,
• mit einer eine Lichtstrahlung reflektierenden Struktur (3),
wobei die emittierende Struktur (2, 4) mechanisch mit der reflektierenden Struktur (3) einstückig ist und durch eine Laminierung mit dieser ebenso wie mit einem Umfangsdispersionsmittel zusammengebaut bzw. zusammengesetzt ist, bestehend aus einer durchsichtigen Glasscheibe bzw. -blatt (1), deren Fläche bzw. Oberfläche in dem Umfangsbereich (7) an der Außenseite des laminierten Zusammenbaus bzw. der Anordnung (1, 2, 3, 4) gegenüberliegend bzw. entgegengesetzt der reflektierenden Struktur (3) in bezug auf die emittierende Struktur (2, 4) mattiert oder sandgestrahlt wurde.

2. Spiegel nach Anspruch 1, **dadurch gekennzeichnet, daß** die LEDs mittels einer durchscheinenden, leitfähigen Schicht (6) gespeist sind, welche auf der Glasscheibe (2) der emittierenden Struktur (2, 4) abgeschieden bzw. aufgebracht ist, auf welcher sich die LEDs (5) befinden.

3. Spiegel nach Anspruch 2, **dadurch gekennzeichnet, daß** die Zonen (8) von dem Rest der leitfähigen bzw leitenden Schicht (6) durch feine, isolierende Banden bzw. Bänder isoliert sind.

4. Spiegel nach Anspruch 3, **dadurch gekennzeichnet, daß** die reflektierende Struktur (3) eine metallische Oberfläche ist.

5. Spiegel nach Anspruch 4, **dadurch gekennzeichnet, daß** das Metall der reflektierenden Struktur (3) Silber oder eine Silberlegierung ist.

6. Spiegel nach einem der Ansprüche 1 bis 5, **dadurch gekennzeichnet, daß** ein Blatt (4) aus Kunststoffmaterial, gewählt aus Polyestern, zwischen der Glasscheibe (2) der emittierenden Struktur, auf welcher sich die LEDs (5) befinden, und der klaren Glasscheibe (1) des Dispersionsmittels laminiert ist, welches über seinen Umfang (7) mattiert ist.

7. Spiegel nach Anspruch 6, **dadurch gekennzeichnet, daß** das Kunststoffmaterial aus den Polyestern gewählt ist.

8. Spiegel nach Anspruch 7, **dadurch gekennzeichnet, daß** der Polyester aus Polyvinylbutyral, Ethylen-Vinylacetat-Copolymeren und Polyethylentherephthalaten gewählt ist.

9. Spiegel nach einem der Ansprüche 1 bis 8, **dadurch gekennzeichnet, daß** die Lichtstrahlen Strahlen im sichtbaren Spektrum sind.

10. Spiegel nach einem der Ansprüche 3 bis 9, **dadurch gekennzeichnet, daß** die leitfähigen Zonen (8), welche die LEDs (5) speisen, mit Versorgungs- bzw. Speiseleitungen bzw. -bänder, Leiterbahnen bzw. Sammelschienen, welche auf wenigstens einem Rand des Spiegels angeordnet sind, derart verbunden sind, um durch einen Rahmen abgedeckt bzw. unsichtbar zu sein, welcher die Ränder des Spiegels abdeckt und die Kabel zur elektrischen Versorgung der Leiterbahnen umfaßt.
